# FASCICULE DE BREVET EUROPEEN

(11) **EP 0 850 496 B1**
(45) Date de publication et mention de la délivrance du brevet: **03.04.2002**
(21) Numéro de dépôt: 97932866.3
(22) Date de dépôt: 09.07.1997
(51) Int. Cl.: H01Q 1/36, H01Q 11/08

(54) **DISPOSITIF D'EMISSION A ANTENNE OMNIDIRECTIONNELLE**
SENDEVORRICHTUNG MIT RUNDSTRAHLENDER ANTENNE
TRANSMISSION DEVICE WITH OMNIDIRECTIONAL ANTENNA

(30) Priorité: 10.07.1996 FR 9608601
(43) Date de publication de la demande: 01.07.1998
(73) Titulaire: CENTRE NATIONAL D'ETUDES SPATIALES, 75001 Paris (FR)
(72) Inventeur: DIEZ, Hubert, F-31490 Léguevin (FR)
(74) Mandataire: Martin, Jean-Jacques
(86) Numéro de dépôt international: FR9701243
(87) Numéro de publication internationale: WO9801920

(56) Documents cités:
- EP-A- 0 320 404
- DE-A- 1 441 599
- DE-A- 1 541 461
- US-A- 2 953 786
- US-A- 3 263 233

## Description

La présente invention est relative à un dispositif d'émission à antenne omnidirectionnelle.

Le dispositif proposé par l'invention trouve en particulier avantageusement application pour l'émission sur des mobiles terrestres ou sur des satellites.

Un des problèmes rencontrés dans la mise en oeuvre opérationnelle d'un aérien peu directif est la modification de son diagramme de rayonnement due à des effets de réflexion (multi trajets).

Pour résoudre ce type de problème, on utilise habituellement des antennes à polarisation circulaire aussi pure que possible.

Un but de l'invention est de proposer un dispositif permettant à la fois une émission en polarisation circulaire pure, et une couverture omnidirectionnelle.

On connaît déjà de nombreux types d'antennes omnidirectionnelles.

On peut notamment citer les antennes à fente disposées sur cylindres, et plus particulièrement les antennes bicônes, ainsi que les antennes à spirale cônique, ou encore les antennes de type dipôle, par exemple celles qui ont été décrites dans les publications :
- Brown and Woodward, "Circulary polarized omnidirectional antenna", R.C.A. Rev. June 1947 ;
- K. Sakaguchi and N. Hasebe "Acriculary polarized omnidirectional antenna", IEEE Trans. on Antennas and propagation.

Ces différents types d'antennes permettent un rayonnement torique tel qu'illustré sur la figure 1, mais ne permettent pas de réaliser une polarisation circulaire satisfaisante.

L'invention propose quant à elle un nouveau type de dispositif d'émission à antenne à rayonnement torique présentant de meilleures performances de polarisation que les antennes à rayonnement torique de l'art antérieur.

Les antennes hélicoïdales sont connues pour leurs propriétés d'émission en polarisation circulaire.

On pourra à cet égard avantageusement se référer à la publication :
- Harold A. Wheeler "A helical Antenna for circular polarisation", Proceedings of I.R.E., December 1947.

Il a déjà été proposé dans US 5 450 093 une antenne omnidirectionnelle à quatre brins hélicoïdaux. Ces différents brins y sont alimentés de façon déphasée les uns par rapport aux autres.

Toutefois, les diagrammes de rayonnement de ce type d'antenne ne sont pas encore pleinement satisfaisants.

L'invention propose quant à elle un dispositif d'émission dont l'antenne est du type à brins hélicoïdaux et qui présente un diagramme d'émission amélioré par rapport à celui d'une antenne du type décrit dans US 5 450 093.

Plus particulièrement, le dispositif d'émission proposé par l'invention comporte une antenne présentant une pluralité de brins répartis régulièrement en hélice autour d'une même génératrice cylindrique, ainsi que des moyens pour l'alimentation desdits brins par un signal radiofréquence, et est caractérisé en ce que ces moyens d'alimentation réalisent une alimentation équi-phase et équi-amplitude desdits brins.

Avantageusement, les moyens d'alimentation comportent un câble coaxial qui s'étend coaxialement à l'intérieur de l'antenne et qui alimente de façon bifilaire les différents brins de celle-ci.

De préférence, le câble coaxial commun aux différents brins (qui est de faible dimension afin d'éviter les réflexions parasites qui détruiraient la qualité de la polarisation) est protégé par une gaine de ferrite.

D'autres caractéristiques et avantages de l'invention ressortiront encore de la description qui suit. Cette description est purement illustrative et non limitative. Elle doit être lue en regard des dessins annexés sur lesquels :
- la figure 1 illustre un rayonnement torique, c'est-à-dire un rayonnement tel que recherché par l'invention ;
- la figure 2 est une représentation schématique en perspective d'un dispositif conforme à un mode de réalisation possible pour l'invention ;
- la figure 3 illustre un exemple de diagramme de rayonnement obtenu avec l'antenne de la figure 2.

L'antenne illustrée sur la figure 2 est une antenne à quatre brins hélicoïdaux B₁ à B₄. Les hélices de ces quatre brins B₁ à B₄ sont identiques et décalées de π/2 les unes par rapport aux autres.

Ces quatre brins sont par exemple des fils enroulés sur un mandrin cylindrique en un matériau diélectrique.

En variante, il est possible d'envisager de réaliser cette antenne en utilisant une technologie imprimée, les brins étant imprimés sur un support diélectrique.

Conformément à l'invention, l'antenne comporte des moyens M pour alimenter ces quatre brins B₁ à B₄ de façon équi-amplitude et équi-phase.

Dans l'exemple ici décrit, ces moyens d'alimentation M comportent un câble coaxial C qui s'étend en partie à l'intérieur des hélices définies par les quatre brins B₁ à B₄ et qui permet de véhiculer jusqu'auxdits brins un signal radio-fréquence généré par une unité U.

A l'une des extrémités de l'antenne, les brins B₁ à B₄ sont reliés à la masse de ce câble coaxial C, tandis qu'à leur autre extrémité, ces brins B₁ à B₄ sont reliés à la tresse externe du coaxial C. Les liaisons entre les extrémités des brins B₁ à B₄ et le câble coaxial C n'ont pas été représentées pour ne pas surcharger la figure 2.

Bien entendu, l'invention n'est pas limitée aux antennes à quatre brins rayonnants, mais s'applique de façon plus générale à toute antenne à n brins. Un nombre pair de brins est toutefois préféré.

Ce câble coaxial C est avantageusement protégé par une gaine de ferrite G.

Une telle configuration permet en effet d'éviter que la masse du câble coaxial constitue un obstacle métallique qui perturbe l'émission.

En variante, il peut être prévu sur le câble coaxial C des anneaux de ferrite répartis tous les λ/4 dans la longueur dudit câble, où λ est la longueur d'onde d'émission.

En variante encore, on peut prévoir des moyens de contrôle de phase ("balun" selon la terminologie anglo-saxonne classiquement utilisée par l'Homme du Métier) répartis tous les λ/4 sur les brins B₁ à B₄.

On notera que la protection par une gaine de ferrite est préférée de par sa simplicité de mise en oeuvre, notamment pour les utilisations au sol.

Des exemples de résultats de directivité sont présentés sur le tableau suivant, pour différentes dimensions d'antenne et différentes impédances d'entrée.

Ces exemples correspondent à des antennes à deux brins en hélice sur un tour.

Les brins présentent un diamètre de 1 mm.

α représente l'angle de progression de chaque brin en hélice, Zᵣ et Zᵢ les impédances réelle et complexe en entrée de l'antenne (unités S.I.)

Comme on le notera sur ce tableau, la directivité d'une telle antenne varie sensiblement de 1,7 dBi à 2,8 dBi.

On notera également que la longueur d'un brin est préférentiellement inférieure à la longueur d'onde λ. Au-delà, l'optimisation est plus délicate, même s'il est possible d'obtenir des diagrammes formés.

Les résultats présentés dans le tableau précédent ont été vérifiés expérimentalement.

On a, à titre illustratif, porté sur la figure 3 le diagramme angulaire de rayonnement obtenu pour une hauteur axiale d'antenne de 0,045 m, un rayon de base de 0,018 m et un rapport de la longueur de brin à la longueur d'onde λ de 0,811. L'impédance était celle indiquée sur le tableau précédent.

La fréquence d'émission était de 2000 MHz.

Ce diagramme de rayonnement est rapporté à une sphère de mesure de 9 m (champ lointain).

La polarisation circulaire obtenue était d'une grande qualité.

On notera que le type d'antenne qui est proposé par l'invention permet une grande compacité de géométrie, tout en permettant une couverture quasi omninidirectionnelle.

Par ailleurs, l'antenne qui vient d'être décrite présente un prix de fabrication réduit.

On notera également que la compacité de l'antenne qui vient d'être décrite permet d'envisager d'empiler l'une au-dessus de l'autre, par exemple sur un même mandrin, plusieurs antennes de ce type alimentées par un même coaxial, afin d'augmenter la directivité de l'aérien réalisé.

Par ailleurs, l'antenne est avantageusement protégée par un radôme radioélectriquement transparent.

Par exemple, au sol, l'antenne peut être fixée sur un véhicule par un mat diélectrique éventuellement déployable de façon téléscopique ou encore constitué de plusieurs éléments emboîtés les uns sur les autres.

Comme on l'aura compris, le dispositif d'émission proposé par l'invention est particulièrement adapté à toutes les applications nécessitant des émissions omnidirectionnelles et notamment aux émissions sur des mini satellites spinés naviguant dans un repère géocentrique ou encore des émissions à partir de mobile terrestre.

## Revendications

1. Dispositif d'émission comportant une antenne présentant une pluralité de brins (B₁ à B₄) répartis régulièrement en hélice autour d'une même génératrice cylindrique, ainsi que des moyens (C, U) pour l'alimentation desdits brins par un signal radiofréquence, **caractérisé en ce que** ces moyens d'alimentation (C, U) réalisent une alimentation équi-phase et équi-amplitude desdits brins.

2. Dispositif selon la revendication 1, **caractérisé en ce que** les moyens d'alimentation comportent un câble coaxial (C) qui s'étend coaxialement à l'intérieur de l'antenne et qui alimente de façon bifilaire les différents brins (B₁ à B₄) de celle-ci.

3. Dispositif selon la revendication 2, **caractérisé en ce que** le câble coaxial est protégé par une gaine de ferrite (G).

4. Dispositif selon l'une des revendications précédentes, **caractérisé en ce que** les brins (B₁ à B₄) sont constitués par des fils enroulés sur un même mandrin diélectrique.

5. Dispositif selon la revendication 3, **caractérisé en ce que** les brins (B₁ à B₄) sont des conducteurs imprimés sur un support diélectrique.

6. Dispositif selon l'une des revendications précédentes, **caractérisé en ce que** l'antenne est protégée par un radôme radioélectriquement transparent.

7. Dispositif selon l'une des revendications précédentes, **caractérisé en ce qu'**il comporte plusieurs antennes de ce type superposées coaxialement et alimentées en parallèle de façon équi-phase et équi-amplitude par les moyens d'alimentation.

8. Dispositif selon l'une des revendications précédentes, **caractérisé en ce que** la longueur d'un brin est inférieure à la longueur d'onde d'émission.

9. Utilisation d'un dispositif d'émission selon l'une des revendications précédentes sur un mobile terrestre.

10. Utilisation d'un dispositif selon l'une des revendications 1 à 8 sur un satellite, notamment un satellite spiné.

## Claims

1. Transmission device comprising an antenna having a plurality of aerial wires (B₁ to B₄) distributed regularly in a helix about one and the same cylindrical generatrix, as well as means (C, U) for feeding the said aerial wires with a radiofrequency signal, **characterized in that** these feed means (C, U) produce an equi-phase and equi-amplitude feed of the said aerial wires.

2. Device according to Claim 1, **characterized in that** the feed means comprise a coaxial cable (C) which runs coaxially inside the antenna and which feeds the various aerial wires (B₁ to B₄) of the latter in a bifilar manner.

3. Device according to Claim 2, **characterized in that** the coaxial cable is protected by a ferrite sheath (G) .

4. Device according to one of the preceding claims, **characterized in that** the aerial wires (B₁ to B₄) consist of wires wound on the same dielectric mandrel.

5. Device according to Claim 3, **characterized in that** the aerial wires (B₁ to B₄) are conductors printed on a dielectric support.

6. Device according to one of the preceding claims, **characterized in that** the antenna is protected by a radioelectrically transparent radome.

7. Device according to one of the preceding claims, **characterized in that** it comprises several antennas of this type coaxially superimposed and fed in parallel in an equi-phase and equi-amplitude manner by the feed means.

8. Device according to one of the preceding claims, **characterized in that** the length of an aerial wire is less than the transmission wavelength.

9. Use of a transmission device according to one of the preceding claims on a terrestrial mobile.

10. Use of a device according to one of Claims 1 to 8 on a satellite, especially a spun satellite.

## Patentansprüche

1. Sendevorrichtung, umfassend eine Antenne, die eine Vielzahl von Strahlern (B₁ bis B₄) aufweist, die gleichmäßig wendelförmig um eine gleiche zylindrische Erzeugende verteilt sind, sowie Mittel (C,U) zur Speisung der Strahler mit einem Radiofrequenzsignal, **dadurch gekennzeichnet, daß** die Speisungsmittel (C, U) eine Speisung der Strahler mit gleicher Phase und gleicher Amplitude bewirken.

2. Vorrichtung nach Anspruch 1, **dadurch gekennzeichnet, daß** die Speisungsmittel ein Koaxialkabel (C) umfassen, das sich koaxial im Inneren der Antenne erstreckt und die unterschiedlichen Strahler (B₁ bis B₄) der Antenne auf bifilare Weise speist.

3. Vorrichtung nach Anspruch 2, **dadurch gekennzeichnet, daß** das Koaxialkabel durch eine Umhüllung aus Ferrit (G) geschützt ist.

4. Vorrichtung nach einem der vorstehenden Ansprüche, **dadurch gekennzeichnet, daß** die Strahler (B₁ bis B₄) durch Drähte gebildet sind, die um einen gemeinsamen dielektrischen Kern gewickelt sind.

5. Vorrichtung nach Anspruch 3, wobei die Strahler (B₁ bis B₄) auf einen dielektrischen Träger gedruckte Leiter sind.

6. Vorrichtung nach einem der vorstehenden Ansprüche, **dadurch gekennzeichnet, daß** die Antenne durch einen radioelektrisch durchlässigen Radom geschützt ist.

7. Vorrichtung nach einem der vorstehenden Ansprüche, **dadurch gekennzeichnet, daß** sie mehrere Antennen dieses Typs umfaßt, die koaxial übereinander angeordnet und parallel mit gleicher Phase und gleicher Amplitude durch die Speisungsmittel gespeist werden.

8. Vorrichtung nach einem der vorstehenden Ansprüche, **dadurch gekennzeichnet, daß** die Länge eines Strahlers kleiner ist als die Sendewellenlänge.

9. Verwendung einer Sendevorrichtung nach einem der vorstehenden Ansprüche auf einem terrestrischen Mobilfunkgerät.

10. Verwendung einer Vorrichtung nach einem der Ansprüche 1 bis 8 auf einem Satelliten, insbesondere einem drehenden Satelliten.
